# EUROPÄISCHE PATENTSCHRIFT

(11) **EP 0 886 606 B1**
(45) Veröffentlichungstag und Bekanntmachung des Hinweises auf die Patenterteilung: **20.10.1999**
(21) Anmeldenummer: 97903196.0
(22) Anmeldetag: 03.03.1997
(51) Int. Cl.: B65D 41/34, B65D 41/36

(54) **BEHÄLTERMÜNDUNG UND VERSCHLUSSKAPPE**
CONTAINER OPENING AND CAP
ORIFICE DE CONTENANT ET BOUCHON DE FERMETURE

(30) Priorität: 13.03.1996 CH 65896
(43) Veröffentlichungstag der Anmeldung: 30.12.1998
(73) Patentinhaber: Crown Cork AG, 4153 Reinach (CH)
(72) Erfinder: PFEFFERKORN, Georg, D-79588 Egringen (DE); BÖSL, Udo, D-79591 Eimeldingen (DE)
(74) Vertreter: Hepp, Dieter
(86) Internationale Anmeldenummer: CH9700078
(87) Internationale Veröffentlichungsnummer: WO9733800

(56) Entgegenhaltungen:
- EP-A- 0 450 959
- DE-A- 2 755 491
- DE-A- 2 755 548
- FR-A- 1 298 166
- FR-A- 2 229 620
- FR-A- 2 682 084
- FR-A- 2 698 614
- NL-A- 8 600 859

## Beschreibung

Die Erfindung betrifft eine Behältermündung und eine Verschlusskappe gemäss dem Oberbegriff der unabhängigen Patentansprüche.

Zum Anzeigen der Unversehrtheit von Verschlüssen, welche beispielsweise Behälter mit Getränken verschliessen, werden oft mechanische Garantiebänder benutzt. Diese Garantiebänder werden oft über Sollbruchstellen mit dem unteren Rand der Wand einer Verschlusskappe verbunden. Sie weisen an ihrer Innenseite Rückhalte-Elemente auf, mittels welchen das Garantieband mit Rückhalte-Elementen im Mündungsbereich eines Behälters in Eingriff gebracht werden kann. Beim Öffnen reisst wenigstens eine Sollbruchstelle, das Garantieband wird ganz oder teilweise von der Verschlusskappe getrennt und es zeigt damit den Öffnungsvorgang an.

Damit solche mechanischen Garantiebänder zuverlässig funktionieren, müssen sie einerseits so dehnbar sein, dass sie beim Aufsetzen auf die Behältermündung nicht zerreissen und andererseits nicht allzu dehnbar sein, damit sie beim erstmaligen Entfernen des Verschlusses von dem Behälter zuverlässig zerstört werden.

Bekannt sind Garantiebänder, welche auf ihrer Innenseite einen Wulst oder Ringsegmente aufweisen, welche mit einem Wulst an der Behältermündung zusammenwirken. Der Nachteil von solchen Rückhaltemitteln besteht darin, dass durch langsames Drehen das Garantieband so gedehnt werden kann, bis es ohne zu brechen über den Rückhaltewulst springt.

Andere Garantiebänder weisen auf ihrer Innenseite Zähne auf, welche mit Gegenzähnen auf der Aussenseite der Behältermündung in Umlaufrichtung in Eingriff stehen. Solche Garantiebänder können aber von unten her mit einem spitzen Gegenstand aufgeweitet werden. Ausserdem besteht bei Garantiebändern mit Zähnen mit scharfen Kanten ein Verletzungsrisiko.

Aus FR-A-2 229 620 ist ein Behälterhals und eine Verschlusskappe mit einem Garantieband bekannt, welches mit vorstehenden Nocken auf der Aussenseite des Behälterhalses in Eingriff steht. Die Nocken haben eine abgeschrägte Oberfläche, welche das Aufsetzen des Garantiebandes erleichtern soll. Das Garantieband und die Oberfläche der Behältermündung wirken in Umfangsrichtung (d.h. in Auf- oder Abschraubrichtung) zusammen.

Aus der FR-A-2 682 084 ist eine Verschlusskappe mit einem Garantieband bekannt, welches mit sägezahnartigen Vorsprüngen auf der Aussenseite eines Behälters zusammenwirkt. Aufgrund der in Umfangsrichtung wirkenden Kräften beim erstmaligen Aufschrauben wird das Garantieband von der Verschlusskappe getrennt. Die Behältermündung weist ausserdem einen Kragen auf, welcher das Herunterfallen des Garantiebandes beim Ausgiessen des Inhalts aus dem Behälter vermeidet.

Aus FR-A-1 298 166 sind verschiedene Ausführungsbeispiele von Rückhalte-Elementen an Behältermündungen bekannt, welche zum Festhalten eines Garantiebandes dienen. Es sind sowohl sägezahnartige, in Umfangsrichtung wirkende Rückhalte-Elemente als wulstartige, in axialer Richtung wirkende Rückhalte-Elemente bekannt.

Aufgabe der Erfindung ist es, die Nachteile des Bekannten zu vermeiden, insbesondere also eine Behältermündung und eine Verschlusskappe zu schaffen, welche eine zuverlässige Garantiefunktion aufweisen. Das Garantieband eines Verschlusses soll ohne beschädigt zu werden mit Rückhaltemitteln auf dem Behälter in Eingriff gebracht werden können. Beim erstmaligen Entfernen des Verschlusses vom Behälter soll es dann mit grosser Sicherheit zerstört werden, um den Öffnungvorgang anzuzeigen.

Erfindungsgemäss werden diese Aufgaben mit einer Behältermündung und einer Verschlusskappe mit den Merkmalen des kennzeichnenden Teils der unabhängigen Patentansprüche gelöst.

Eine Behältermündung weist auf ihrer Aussenseite Rückhaltemittel auf, welche mit komplementären Rückhaltemitteln einer Verschlusskappe in Eingriff gebracht werden können. Unterhalb dieser Rückhalte-Elemente sind auf der Aussenseite der Behältermündung radial nach aussen vorstehende Nocken angebracht, welche mit komplementären Rückhalte-Elementen, insbesondere Aussparungen auf der Innenseite eines Garantiebands einer Verschlusskappe in Eingriff bringbar sind. Die Nocken weisen eine seitliche und eine untere Rückhaltefläche auf. Diese Rückhalteflächen sind bei einem original verschlossenen Verschluss im Eingriff mit je einer seitlichen und einer horizontalen Rückhaltefläche der Rückhalte-Elemente, insbesondere der Aussparungen des Garantiebands. Auf diese Weise wird das Garantieband so fixiert, dass es sowohl durch eine Drehbewegung als auch durch eine axiale Hubbewegung zuverlässig vom Rest der Verschlusskappe getrennt wird. Die Trennung kann dabei vollständig oder teilweise sein. Zum Beispiel kann das Garantieband in Segmenten oder nur abschnittsweise getrennt werden. Es kann vollständig gelöst oder durch einen dauerhaften Steg mit der Kappe verbunden bleiben.

Die Rückhaltemittel auf der Aussenseite der Behältermündung bestehen vorzugsweise aus einem Bajonett-Gewindegang. Dank des Bajonett-Gewindes kann der Aufschraubvorgang genau definiert und zum gewünschten Zeitpunkt gestoppt werden. Beim Aufschraubvorgang treten die Rückhalte-Elemente des Garantiebands mit den Nocken auf der Aussenseite der Behältermündung zu einem bestimmten Zeitpunkt in Eingriff. Der Stopp der Aufschraubbewegung muss genau zu diesem Zeitpunkt eintreten. Wenn die Aufschraubbewegung in diesem Zeitpunkt nicht gestoppt wird, besteht das Risiko, durch Überdrehen das Garantieband bereits beim Aufschrauben abzureissen.

Es ist aber auch denkbar, als Rückhaltemittel ein normales Gewinde zu verwenden. In diesem Fall soll mit einem zusätzlichen Bremsmittel im Bereich des Gewindeeinlaufs dafür gesorgt werden, dass der Aufschraubvorgang zu einem genau definierten Zeitpunkt gestoppt wird. Bei der Verwendung eines normalen Gewindes kann es ausserdem vorteilhaft sein, die Nocken auf der Aussenfläche der Behältermündung nicht genau radial nach aussen, sondern in Aufschraubrichtung leicht schräg anzuordnen. Dadurch wird erreicht, dass das Garantieband sanft mit den Nocken in Eingriff kommt und fest an diesen zurückgehalten wird.

Als Rückhalte-Elemente werden vorzugsweise Aussparungen auf der Innenseite des Garantiebands verwendet. Es ist aber auch denkbar, vorspringende Rückhalte-Elemente zu verwenden.

Um ein gutes Rückhalteverhalten zu erreichen, muss mindestens ein Nocken angebracht werden. Vorteilhaft ist es aber, mindestens drei Nocken symmetrisch auf der Aussenfläche der Behältermündung vorzusehen. Durch die symmetrische Anordnung mehrerer Nocken wird die beim Öffnungsvorgang angewendete Kraft gleichmässiger auf die verschiedenen Verbindungsstellen, z.B. Sollbruchstege, zwischen dem Garantieband und der Kappenwand eingeleitet.

In einem besonders vorteilhaften Ausführungsbeispiel weist die Behältermündung ausserdem wenigstens ein separates, oberhalb der Nocken angeordnetes Aufweit- oder Zentrierelement zum Aufweiten und/oder Zentrieren des Garantiebands einer Verschlusskappe auf. Im folgenden wird durch den Begriff Aufweitelement ein Zentrierelement mit erfasst. Das Aufweitelement hat auf seiner Oberseite eine Schräge, so dass beim Aufschraubvorgang der Durchmesser des Garantiebands wenigstens im Bereich der Nocken gleichmässig gedehnt wird. Die Nocken sind gleich anschliessend unterhalb des Aufweitelementes angeordnet. Das Aufweitelement erstreckt sich in Umfangsrichtung wenigstens über die ganze Breite der Nocken.

Als Aufweitelement kann beispielsweise ein umlaufender Ring mit einer angeschrägten Oberseite verwendet werden.

Es ist aber auch denkbar, als Aufweitelement einzelne Ringsegmente zu verwenden. Beispielsweise kann jedem Nocken ein Ringsegment zugeordnet werden, welches sich in Umfangsrichtung vorzugsweise auf beide Seiten der Nocken erstreckt. Es können aber auch mehrere, kleinere Ringsegmente verwendet werden, die sich gleichmässig über den Umfang der Aussenfläche verteilen.

Ein besonders einfaches und materialsparendes Ausführungsbeispiel ergibt sich, wenn das Aufweitelement aus einer vertikal mit dem Nocken fluchtenden Auflaufschräge besteht.

Die Nocken bestehen vorzugsweise aus einem oberen und einem unteren Abschnitt. Der obere Abschnitt verjüngt sich gegen oben radial nach innen. Der untere Abschnitt weist eine etwa vertikale Aussenkante auf. Mit dem oberen, schräg verlaufenden Abschnitt soll das Garantieband vom Aufweitelement möglichst sanft über den unteren Teil der Nocken gebracht werden.

Unterhalb der Nocken kann ausserdem direkt anschliessend ein zusätzlicher Wulst vorgesehen sein. Dieser Wulst verhindert das Aufweiten des Garantiebandes von unten mittels eines Werkzeugs.

Wenn eine Verschlusskappe auf die vorangehend beschriebene Behältermündung aufgesetzt wird, tritt das Garantieband bei einem bestimmten Zeitpunkt in Eingriff mit dem Aufweitelement. Dank des Aufweitelements wird das Garantieband bei der axialen Aufschraubbewegung radial aufgeweitet. Die Rückhalte-Elemente (Gewindegänge) der Behältermündung und der Verschlusskappe sind so gestaltet, dass die Aussparungen im Garantieband der Verschlusskappe genau am Ende der Aufschraubbewegung mit den Nocken auf der Aussenseite der Behältermündung in Eingriff treten. Dabei schnappt das Garantieband mit den Aussparungen über die Nocken. Sowohl die seitlichen als auch die unteren Rückhalteflächen der Nocken und der Aussparungen treten am Anfang des Abschraubvorgangs je miteinander in Eingriff. Dadurch wird jede weitere axiale Bewegung oder Drehbewegung des Garantiebands verhindert.

Falls die Verschlusskappe mit einem Bajonett-Gewinde auf der Behältermündung befestigt wird, ergibt sich ein besonders einfaches Verhalten bei dem Aufschraubvorgang. In dem Moment, wo die Aussparungen des Garantiebands mit den Nocken in Eingriff treten, bewegt sich die Verschlusskappe nur noch in axialer Richtung und führt keine Drehbewegung mehr aus. Damit kann einfach und zuverlässig vermieden werden, dass das Garantieband durch Überdrehen der Verschlusskappe beim Aufschrauben bereits abgerissen wird.

Die Erfindung wird nachfolgend in Ausführungsbeispielen und anhand der Zeichnungen näher erläutert. Es zeigen:
- Figur 1: eine schematische Darstellung einer erfindungsgemässen Behältermündung,
- Figuren 2 bis 4: schematische Darstellungen von alternativen Ausführungsbeispielen,
- Figur 5: eine schematische Darstellung einer erfindungsgemässen Verschlusskappe,
- Figur 6: ein schematischer Ausschnitt eines aufgeschnittenen Garantiebandes im Eingriff mit einem Nocken, und
- Figuren 7a und 7b: schematische Darstellungen von weiteren Ausführungsbeispielen von Nocken und Rückhalte-Elementen.

Figur 1 zeigt eine Behältermündung 1, die auf ihrer Aussenseite 2 Rückhalte-Elemente 3 zum Befestigen einer Verschlusskappe aufweist. Unterhalb der Rückhalte-Elemente 3 sind auf der Aussenseite 2 radial nach aussen vorstehende Nocken 5 angebracht, welche mit Aussparungen eines Garantiebands einer Verschlusskappe in Eingriff gebracht werden können. Die Nocken 5 weisen eine etwa vertikale seitliche Rückhaltefläche 6 und eine etwa horizontale untere Rückhaltefläche 7 auf. In einem oberen Abschnitt 14 sind die Nocken 5 gegen oben hin radial nach innen leicht abgeschrägt. Direkt anschliessend oberhalb der Nocken 5 ist ein Aufweit- oder Zentrierelement 10 in der Form eines umlaufenden Ringes angeordnet. Das Aufweitelement 10 dient dazu, das Garantieband einer Verschlusskappe während des ersten Aufschraubvorgangs gleichmässig aufzuweiten und/oder zu zentrieren, so dass das Garantieband leicht über die Nocken 5 schnappen kann.

Figur 2 zeigt ein Ausführungsbeispiel, bei welchem das Aufweitelement aus Ringsegmenten 12 besteht. Je ein Ringsegment 12 ist oberhalb und in Umfangsrichtung gesehen beidseitig eines Nocken 5 angeordnet. Da immer im Bereich der Nocken 5 ein Aufweitelement vorhanden ist, wird das Garantieband ausreichend gedehnt. Durch diese Anordnung kann aber beim Herstellen der Behältermündung Material eingespart werden.

Figur 3 zeigt ein weiteres Ausführungsbeispiel, bei welchem besonders auf die Minimierung des Materialverbrauchs bei der Herstellung der Behältermündung 1 geachtet wurde. Das Aufweitelement ist in die Nocken 5 integriert und besteht aus einer Auflaufschräge 13. Auf diese Weise wird das Garantieband genau an derjenigen Stelle gedehnt, an welcher sich die Nocken 5 befinden.

In den Ausführungsbeispielen gemäss Figur 1 bis 3 wurden jeweils drei Nocken 5 gezeigt. Grundsätzlich können Nocken einer beliebigen Zahl angeordnet werden.

Bei einer geringen Zahl von Nocken oder einer unregelmässigen Anordnung empfielt es sich aber, Aufweitelemente zu verwenden, die das Garantieband gleichmässig aufweiten.

Figur 4 zeigt ein Ausführungsbeispiel mit zwei (symmetrisch angeordneten) Nocken (der zweite Nocken ist nicht gezeigt). Als Aufweitelement sind mehrere, kleine Ringsegmente 12 vorgesehen, die ein regelmässiges Aufweiten des Garantiebands erlauben.

Figur 5 zeigt schematisch eine Verschlusskappe 20 mit den Merkmalen der Erfindung. Die Verschlusskappe 20 besteht im wesentlichen aus einem Kappenboden 23, einer umlaufenden Kappenwand 24 und eine am unteren Rand 27 der Kappenwand 24 angebrachten Garantieband 22. Das Garantieband ist durch Sollbruchstellen, beispielsweise Sollbruchstege 19 oder auch einer Sollbruchlinie (Perforation und/oder Materialschwächung/nicht gezeigt) mit der Kappenwand 24 verbunden.

Auf der Innenseite sind Rückhaltemittel 29 vorgesehen, welche mit den Rückhaltemitteln einer Behältermündung in Eingriff gebracht werden können.

Das Garantieband weist auf seiner Innenseite Aussparungen 21 auf, die mit den Nocken 5 einer der in Figuren 1 bis 4 gezeigten Behältermündung in Eingriff bringbar sind. Die Aussparungen 21 weisen je eine seitliche Rückhaltefläche 25 und eine untere horizontale Rückhaltefläche 26 auf. Die Aussparungen 21 sind nicht durchgehend und nur auf der Innenseite des Garantiebands 22 ausgebildet. Durchgehende Aussparungen 21 würden eine noch bessere Verankerung des Garantiebandes 22 auf den Nocken 5 erlauben, sind aber in vielen Fällen aus hygienischer und herstellungstechnischer Sicht weniger günstig.

Figur 6 zeigt einen Ausschnitt eines Garantiebandes einer auf eine Behältermündung aufgesetzten Verschlusskappe 20. Im Garantieband ist ein Teil ausgeschnitten, so dass der Nocken 5 sichtbar ist, welcher mit der Aussparung 21 im Garantieband in Eingriff steht.

Der Nocken 5 ist mit seiner unteren Rückhaltefläche 7 in Eingriff mit der unteren, horizontalen Rückhaltefläche 26 der Aussparung 21. Ausserdem sind die seitlichen Rückhalteflächen 6, 25 des Nockens 5 und der Aussparung 21 miteinander in Eingriff. Wenn die Verschlusskappe zum ersten Mal von der Behältermündung entfernt wird, kann sich das Garantieband weder in Umfangsrichtung noch vertikal bewegen. Dadurch reissen die Sollbruchstege 19, mit welchen das Garantieband 22 am unteren Rand 27 der Kappenwand 24 befestigt war. Das abgerissene Garantieband verbleibt auf der Behältermündung und zeigt das erstmalige Öffnen des Verschlusses an.

Figur 7a zeigt ein Ausführungsbeispiel eines Garantiebands 22, bei welchem auf der Innenseite anstelle von Aussparungen ebenfalls ein radial nach innen vorstehender Nocken 30 angebracht ist. Der Nocken 30 weist eine seitliche Rückhaltefläche 25 und eine horizontale Rückhaltefläche 26 auf.

Der Nocken 5 der Behältermündung weist eine untere Rückhaltefläche 7 und eine seitliche Rückhaltefläche 6 auf. Beim Aufschraubvorgang bei Verwendung eines Bajonett-Gewindes wird das Garantieband 22 am Ende des Vorgangs vertikal gegen unten über den Nocken 5 geschoben. Der abgeschrägte obere Abschnitt 14 des Garantiebands erleichtert das Aufweiten des Garantiebandes. In geschlossenem Zustand ist der Nocken 30 über den Nocken 5 geschnappt und die seitlichen Rückhalteflächen 6, 25 sowie die untere Rückhaltefläche 7 und die horizontale Rückhaltefläche 26 stehen je miteinander in Eingriff.

Figur 7b zeigt ein Garantieband 22, auf dessen Innenseite in winkelförmiger, radial nach innen vorstehender Nocken 30 angeordnet ist. Der Nocken 30 weist eine seitliche Rückhaltefläche 25 und eine horizontale Rückhaltefläche 26 auf. Beim Aufschraubvorgang wird das Garantieband über einen abgeschrägten oberen Abschnitt 14 eines Nockens 5 einer Behältermündung geführt. Am Ende des Aufschraubvorgangs schnappt der Nocken 30 über den Nocken 5 und die seitlichen Rückhalteflächen 6, 25 sowie die untere Rückhaltefläche 7 und die horizontale Rückhaltefläche 26 stehen je miteinander in Eingriff.

Es ist ausserdem denkbar, die seitlichen und unteren bzw. seitlichen und horizontalen Rückhalteflächen an verschiedenen Elementen anzuordnen. So können beispielsweise anstelle eines Nockens 5 mit einer unteren und einer seitlichen Rückhaltefläche je eine Rippe mit einer seitlichen und mit einer unteren Rückhaltefläche verwendet werden. Durch solche Anordnungen lässt sich der Materialverbrauch zur Herstellung von Behältermündungen reduzieren.

## Patentansprüche

1. Behältermündung (1) mit einer Aussenseite (2), welche Rückhaltemittel (3) aufweist, die mit Rückhaltemitteln einer Verschlusskappe in Eingriff bringbar sind, wobei die Aussenseite (2) unterhalb der Rückhalte-Elemente (3) wenigstens einen vorstehenden Nocken (5) aufweist, und wobei der Nocken (5) mit Rückhalte-Elementen, insbesondere Aussparungen auf der Innenseite eines Garantiebands der Verschlusskappe in Eingriff bringbar ist, dadurch gekennzeichnet, dass der Nocken eine seitliche Rückhaltefläche (6) und eine untere Rückhaltefläche (7) aufweist, und dass die Behältermündung auf ihrer Aussenseite wenigstens ein oberhalb der Nocken angeordnetes Aufweit- oder Zentrierelement (10, 12, 13) zum Aufweiten und/oder Zentrieren des Garantiebandes einer Verschlusskappe aufweist, wobei sich das Aufweitelement (10, 12, 13) in Umfangsrichtung wenigstens über die ganze Breite der Nocken (5) erstreckt.

2. Behältermündung nach Anspruch 1, dadurch gekennzeichnet, dass das Aufweitelement (10, 12) sich in Umfangsrichtung über einen grösseren Winkelbereich erstreckt als der Nocken (5).

3. Behältermündung nach Anspruch 1, dadurch gekennzeichnet, dass das Aufweitelement ein umlaufender Ring (10) ist.

4. Behältermündung nach Anspruch 1, dadurch gekennzeichnet, dass das Aufweitelement aus wenigstens einem Ringsegment (12) besteht.

5. Behältermündung nach Anspruch 1, dadurch gekennzeichnet, dass das Aufweitelement aus einer vertikal mit dem Nocken (5) fluchtenden Auflaufschräge (13) besteht.

6. Behältermündung nach einem der Ansprüche 1 bis 5, dadurch gekennzeichnet, dass die Rückhaltemittel (3) ein Bajonett-Gewinde sind.

7. Behältermündung nach einem der Ansprüche 1 bis 5, dadurch gekennzeichnet, dass der Nocken (5) einen oberen, sich gegen oben radial nach innen verjüngenden Abschnitt (14) aufweist.

8. Behältermündung nach Anspruch 7, dadurch gekennzeichnet, dass der Abschnitt (14) eine Verlängerung des Aufweitelements (10, 12) bildet.

9. Behältermündung nach einem der Ansprüche 1 bis 8, dadurch gekennzeichnet, dass der Nocken (2) seitliche Rückhalteflächen aufweist, welche je mit einer seitlichen Rückhaltefläche auf der Innenseite eines Garantiebandes einer Verschlusskappe in Eingriff bringbar sind.

10. Behältermündung (1) und Verschlusskappe (20) zum Verschliessen der Behältermündung (1) wobei die Behältermündung (1) auf ihrer Aussenseite (2) Rückhaltemittel (3) aufweist und wobei die Verschlusskappe (20) einen Boden (23), eine Kappenwand (24) und ein am unteren Rand (27) der Kappenwand (24) angebrachtes Garantieband (22) aufweist,
und wobei die Verschlusskappe (20) mit auf ihrer Innenseite angeordneten Rückhaltemitteln (29) mit den Rückhaltemitteln (3) der Behältermündung (1) in Eingriff bringbar ist,
welches Garantieband (22) auf seiner Innenseite wenigstens eine seitliche Rückhaltefläche (25) und eine horizontale Rückhaltefläche (26) aufweist,
wobei die Behältermündung (1) wenigstens einen radial nach aussen vorstehenden Nocken (5) mit einer seitlichen Rückhaltefläche (6) und einer unteren Rückhaltefläche (7) aufweist,
und wobei die seitlichen Rückhalteflächen (6, 25) sowie die untere Rückhaltefläche (7) und die horizontale Rückhaltefläche (26) je miteinander in Eingriff bringbar sind, dadurch gekennzeichnet, dass die Aussenseite (2) der Behältermündung (1) wenigstens ein oberhalb der Nocken angeordnetes Aufweit- oder Zentrierelement (10, 12, 13) zum Aufweiten und/oder Zentrieren des Garantiebandes aufweist, wobei sich das Aufweitelement in Umfangsrichtung wenigstens über die gesamte Breite der Nocken (5) erstreckt.

11. Behältermündung und Verschlusskappe nach Anspruch 10, dadurch gekennzeichnet, dass die nach aussen vorstehenden Nocken (5) mit je zwei seitlichen Rückhalteflächen versehen sind, und dass das Garantieband auf seiner Innenseite wenigstens zwei seitliche Rückhalteflächen aufweist, wobei die Rückhalteflächen der Nocken (5) je mit einer Rückhaltefläche an der Innenseite des Garantiebands in Eingriff bringbar sind.

12. Behältermündung und Verschlusskappe nach einem der Ansprüche 10 oder 11, dadurch gekennzeichnet, dass die Rückhalteflächen an der Innenseite des Garantiebands (22) als Seitenflächen einer Aussparung (21) ausgebildet sind, wobei die Aussparung (21) als das Garantieband nicht durchdringende Vertiefung ausgebildet ist, so dass das Garantieband (22) eine geschlossene Aussenfläche aufweist.

13. Behältermündung und Verschlusskappe nach einem der Ansprüche 10 bis 12, dadurch gekennzeichnet, dass die Rückhaltemittel (3, 29) durch ein Bajonett-Gewinde gebildet sind.

14. Verschlusskappe, insbesondere zum Verschliessen eines Behälters mit einer Behältermündung gemäss Anspruch 1, mit einem Boden (23) einer Kappenwand (24) und einem am unteren Rand (27) der Kappenwand (24) angebrachten Garantieband (22), dadurch gekennzeichnet, dass das Garantieband (22) auf seiner Innenseite wenigstens zwei seitliche Rückhalteflächen (25) und eine horizontale Rückhaltefläche (26) aufweist, wobei die Rückhalteflächen (25, 26) mit Nocken auf der Aussenseite der Behältermündung in Eingriff bringbar ist, wobei die Rückhalteflächen (25, 26) als Seitenflächen einer nicht durchgehenden Vertiefung auf der Innenseite des Garantiebands (22) ausgebildet sind.

## Claims

1. A container mouth (1) with an outside (2) which has retaining means (3) which can be brought into engagement with retaining means of a closure cap, wherein beneath the retaining elements (3) the outside (2) has at least one protruding projection (5) and wherein the projection (5) can be brought into engagement with retaining elements, in particular openings on the inside of an anti-tamper band of the closure cap, characterised in that the projection has a lateral retaining surface (6) and a lower retaining surface (7) and that on its outside the container mouth has at least one expansion or centering element (10, 12, 13) arranged above the projections for expanding and/or centering the anti-tamper band of a closure cap, wherein the expansion element (10, 12, 13) extends in the peripheral direction at least over the entire width of the projections (5).

2. A container mouth according to claim 1 characterised in that the expansion element (10, 12) extends in the peripheral direction over a larger angular region than the projection (5).

3. A container mouth according to claim 1 characterised in that the expansion element is a peripherally extending ring (10).

4. A container mouth according to claim 1 characterised in that the expansion element comprises at least one ring segment (12).

5. A container mouth according to claim 1 characterised in that the expansion element comprises an inclined run-on surface (13) which is vertically aligned with the projection (5).

6. A container mouth according to one of claims 1 to 5 characterised in that the retaining means (3) are a bayonet screwthread.

7. A container mouth according to one of claims 1 to 5 characterised in that the projection (5) has an upper portion (14) which tapers radially inwardly in an upward direction.

8. A container mouth according to claim 7 characterised in that the portion (24) forms a prolongation of the expansion element (10, 12).

9. A container mouth according to one of claims 1 to 8 characterised in that the projection (2) has lateral retaining surfaces which can each be brought into engagement with a respective lateral retaining surface on the inside of an anti-tamper band of a closure cap.

10. A container mouth (1) and closure cap (20) for closing the container mouth, wherein the container mouth (1) has retaining means (3) on its outside (2) and wherein the closure cap (20) has an end portion (23), a cap wall (24) and an anti-tamper band (22) mounted to the lower edge (27) of the cap wall (24), and wherein the closure cap (20) can be brought into engagement by retaining means (29) arranged on its inside with the retaining means (3) of the container mouth (1), which anti-tamper band (22) has on its inside at least one lateral retaining surface (25) and a horizontal retaining surface (26), wherein the container mouth (1) has at least one radially outwardly protruding projection (5) with a lateral retaining surface (6) and a lower retaining surface (7), and wherein the lateral retaining surfaces (6, 25) and the lower retaining surface (7) and the horizontal retaining surface (26) can be respectively brought into engagement with each other, characterised in that the outside (2) of the container mouth (1) has at least one expansion or centering element (10, 12, 13) arranged above the projections, for expanding and/or centering the anti-tamper band, wherein the expansion element extends in the peripheral direction at least over the entire width of the projections (5).

11. A container mouth and closure cap according to claim 10 characterised in that the outwardly protruding projections (5) are each provided with two lateral retaining surfaces and that on its inside the anti-tamper band has at least two lateral retaining surfaces, wherein the retaining surfaces of the projections (5) can each be brought into engagement with a respective retaining surface at the inside of the anti-tamper band.

12. A container mouth and closure cap according to one of claims 10 and 11 characterised in that the retaining surfaces at the inside of the anti-tamper band (22) are in the form of side surfaces of an opening (21), wherein the opening (21) is in the form of a depression which does not pass through the anti-tamper band so that the anti-tamper band (22) has a closed outside surface.

13. A container mouth and closure cap according to one of claims 10 to 12 characterised in that the retaining means (3, 29) are formed by a bayonet screwthread.

14. A closure cap, in particular for closing a container having a container mouth according to claim 1, having an end portion (23), a cap wall (24) and an anti-tamper band (22) mounted to the lower edge (27) of the cap wall (24), characterised in that on its inside the anti-tamper band (22) has at least two lateral retaining surfaces (25) and a horizontal retaining surface (26), wherein the retaining surfaces (25, 26) can be brought into engagement with projections on the outside of the container mouth, wherein the retaining surfaces (25, 26) are in the form of side surfaces of a depression on the inside of the anti-tamper band (22), which depression does not extend through the anti-tamper band.

## Revendications

1. Ouverture de récipient (1) avec un côté extérieur (2) qui présente des moyens de retenue (3) aptes à être accouplés à des moyens de retenue d'un couvercle, le côté extérieur (2) présentant au-dessous des éléments de retenue (3) au moins une saillie (5) et cette saillie (5) étant apte à être accouplée à des éléments de retenue, en particulier des évidements, prévus sur le côté intérieur d'une bande de garantie du couvercle, caractérisée en ce que la saillie présente une surface de retenue latérale (6) et une surface de retenue inférieure (7), et en ce que l'ouverture de récipient présente sur son côté extérieur au moins un élément d'élargissement ou de centrage (10, 12, 13), disposé au-dessus des saillies, pour élargir et/ou centrer la bande de garantie d'un couvercle, l'élément d'élargissement (10, 12, 13) s'étendant dans le sens circonférenciel au moins sur toute la largeur des saillies (5).

2. Ouverture de récipient selon la revendication 1, caractérisée en ce que l'élément d'élargissement (10, 12) s'étend dans le sens circonférenciel sur une zone angulaire plus grande par rapport à la saillie (5).

3. Ouverture de récipient selon la revendication 1, caractérisée en ce que l'élément d'élargissement est une bague circulaire (10).

4. Ouverture de récipient selon la revendication 1, caractérisée en ce que l'élément d'élargissement se compose d'au moins un segment de bague (12).

5. Ouverture de récipient selon la revendication 1, caractérisée en ce que l'élément d'élargissement se compose d'un biseau formant rampe (13) situé dans l'alignement vertical de la saillie (5).

6. Ouverture de récipient selon l'une des revendications 1 à 5, caractérisée en ce que les moyens de retenue (3) sont définis par un filetage à baïonnette.

7. Ouverture de récipient selon l'une des revendications 1 à 5, caractérisée en ce que la saillie (5) présente une surface supérieure (14) qui va en diminuant radialement vers l'intérieur, vers le haut.

8. Ouverture de récipient selon la revendication 7, caractérisée en ce que la section (14) forme un prolongement de l'élément d'élargissement (10, 12).

9. Ouverture de récipient selon l'une des revendications 1 à 8, caractérisée en ce que la saillie (5) présente des surfaces de retenue latérales qui sont aptes à être accouplées à des surfaces de retenue latérales respectives prévues sur le côté intérieur d'une bande de garantie d'un couvercle.

10. Ouverture de récipient (1) et couvercle (20) pour fermer ladite ouverture de récipient (1), étant précisé que l'ouverture de récipient (1) présente sur son côté extérieur (2) des moyens de retenue (3) tandis que le couvercle (20) comprend un fond (23), une paroi (24) et une bande de garantie (22) prévue sur le bord inférieur (27) de la paroi (24),
et que le couvercle (20) est apte à être accouplé grâce à des moyens de retenue (29), disposés sur son côté intérieur, aux moyens de retenue (3) de l'ouverture de récipient (1),
la bande de garantie (22) présentant sur son côté intérieur au moins une surface de retenue latérale (25) et une surface de retenue horizontale (26), étant précisé que l'ouverture de récipient (1) présente au moins une saillie (5) qui dépasse radialement vers l'extérieur et qui est pourvue d'une surface de retenue latérale (6) et d'une surface de retenue inférieure (7),
et enfin que les surfaces de retenue latérales (6, 25) ainsi que les surfaces de retenue inférieure (7) et horizontale (26) sont aptes à être accouplées,
caractérisés en ce que le côté extérieur (2) de l'ouverture de récipient (1) comporte au moins un élément d'élargissement ou de centrage (10, 12, 13), disposé au-dessus des saillies, pour élargir et/ou centrer la bande de garantie, cet élément d'élargissement s'étendant dans le sens circonférenciel au moins sur toute la largeur des saillies (5).

11. Ouverture de récipient et couvercle selon la revendication 10, caractérisés en ce que les saillies (5) qui dépassent vers l'extérieur sont pourvues de deux surfaces de retenue latérales, et en ce que la bande de garantie présente sur son côté intérieur au moins deux surfaces de retenue latérales, les surfaces de retenue des saillies (5) étant aptes à être accouplées aux surfaces de retenue respectives prévues sur le côté intérieur de la bande de garantie.

12. Ouverture de récipient et couvercle selon la revendication 10 ou 11, caractérisés en ce que les surfaces de retenue prévues sur le côté intérieur de la bande de garantie (22) sont conçues comme des surfaces latérales d'un évidement (21), l'évidement (21) étant conçu comme un creux qui ne traverse pas la bande de garantie, de sorte que la bande de garantie (22) présente une surface extérieure fermée.

13. Ouverture de récipient et couvercle selon l'une des revendications 10 à 12, caractérisés en ce que les moyens de retenue (3, 29) sont formés par un filetage à baïonnette.

14. Couvercle, en particulier pour fermer un récipient pourvu d'une ouverture de récipient selon la revendication 1, comprenant un fond (23), une paroi (24) et une bande de garantie (22) reliée au bord inférieur (27) de la paroi (24), caractérisé en ce que la bande de garantie (22) présente sur son côté intérieur au moins deux surfaces de retenue latérales (25) et une surface de retenue horizontale (26), les surfaces de retenue (25, 26) étant aptes à être accouplées à des saillies prévues sur le côté extérieur de l'ouverture de récipient, et étant conçues comme les surfaces latérales d'un creux non traversant prévu sur le côté intérieur de la bande de garantie (22).
